# FASCICULE DE BREVET EUROPEEN

(11) **EP 0 294 750 B1**
(45) Date de publication et mention de la délivrance du brevet: **12.08.1992**
(21) Numéro de dépôt: 88109019.5
(22) Date de dépôt: 07.06.1988
(51) Int. Cl.: F41G 1/32

(54) **Dispositif de visée pour armes à feu**
Zielvorrichtung für Feuerwaffen
Sighting device for firearms

(30) Priorité: 12.06.1987 CH 2213/87
(43) Date de publication de la demande: 14.12.1988
(73) Titulaire: BREVISA S.A., CH-1211 Genève 12 (CH)
(72) Inventeur: De Bernardini, Carlo, CH-1205 Genève (CH)
(74) Mandataire: Micheli & Cie

(56) Documents cités:
- EP-A- 0 128 753
- CA-A- 1 073 202
- GB-A- 272 328
- GB-A- 964 497
- GB-A- 1 582 526
- US-A- 2 586 807
- US-A- 4 458 436

## Description

La présente invention se rapporte à un dispositif de visée pour armes à feu à tir tendu ou courbe particulièrement conçu pour permettre et faciliter la visée d'un objectif lorsque l'intensité de la lumière ambiante est faible ou nulle, notamment de nuit. A ces armes à feu appartiennent entre autres les fusils, les fusils mitrailleurs légers et lourds, les mitrailleuses, les pistolets, les armes antichars légères, ainsi que les mortiers.

Il est connu du brevet EP 0 128 753 de substituer au cran de mire et au guidon usuel d'un dispositif de visée deux éléments présentant la forme de bagues circulaire ou polygonale dont l'une formant le guidon présente des points auto-luminescents et de dimensions telles que le viseur peut l'aligner à l'intérieur de l'autre bague formant le cran de mire lors de la visée. Ce dispositif présente l'inconvénient de ne pas disposer de grain de mire central. Ces deux bagues sont toujours des sections droites de cylindre ou prisme de faible longueur par rapport à leur diamètre.

On sait que le tir de nuit est extrêmement peu efficace en raison du fait qu'aussi bien l'objectif que les éléments de visée montés sur l'arme à feu sont, soit peu perceptibles par le tireur, soit très difficiles à mettre en ligne.

Ceci est particulièrement vrai la nuit, mais également dans la pénombre, c'est à dire pendant les heures ou les instants qui précèdent ou suivent la nuit.

Le document GB-A-1.582.526 propose de remplacer le guidon et/ou le cran de mire d'une arme par des éléments cylindriques transparents présentant une extrémité arrière, tournée vers l'oeil du tireur, circulaire et située dans un plan perpendiculaire à l'axe du cylindre et une extrémité avant formant un angle avec un plan perpendiculaire à l'axe du cylindre de sorte que celle-ci converge en direction du bas vers la face arrière perpendiculaire. Ainsi selon ce document la lumière du ciel en-dessus de la cible est réfractée par la face oblique en direction de l'axe du cylindre de sorte que la tranche arrière circulaire du cylindre apparaisse plus brillante au tireur.

Pour réaliser le but recherché par ce document, il est impératif de disposer de cylindres en matière transparente et ayant une face avant oblique.

Un tel dispositif permet éventuellement d'améliorer les conditions de luminosité de la visée de jour mais en aucun cas de nuit. De plus il ne procure aucune aide de visée à des tireurs moyens.

L'invention a pour but de remédier à ces inconvénients et de prescrire un dispositif de visée qui améliore sensiblement les conditions de visée dans les circonstances décrites ci-dessus ou dans des conditions de manque d'éclairage analogues. De plus, ce dispositif de visée permet d'améliorer substantiellement les résultats d'un tireur moyen dans des conditions de visée normales.

A cet effet, le dispositif de visée selon l'invention est caractérisé par la combinaison, sur l'arme, d'éléments se substituant à un guidon et à un cran de mire, constitués tous deux par des cylindres et présentant les caractéristiques indiquées aux revendications.

Le dessin annexé illustre schématiquement et à titre d'exemple le dispositif de visée et des variantes de celui-ci ainsi que son utilisation.

La figure 1 montre, selon une vue latérale, un dispositif de visée dans une forme d'exécution.

La figure 2 représente, à une plus grande échelle, une coupe longitudinale d'un cylindre se substituant au guidon d'une arme à feu.

La figure 3 est une vue de face du cylindre selon la figure 2.

La figure 4 représente, à une plus grande échelle, une coupe longitudinale du cylindre se substituant au cran de mire conventionnel d'une arme à feu.

La figure 5 montre schématiquement un cylindre faisant office de cran de mire et coupé selon un plan pour permettre à un droitier d'utiliser correctement le dispositif de visée.

La figure 6 montre schématiquement un cylindre faisant office de cran de mire et coupé selon un plan pour permettre à un gaucher d'utiliser correctement le dispositif de visée selon l'invention.

La figure 7 illustre de côté une arme munie d'une variante du dispositif de visée.

Les figures 8 à 9 illustrent schématiquement ce que voit le tireur au cours de sa visée.

Le dispositif de visée représenté aux figures 1 à 4 comprend deux cylindres respectivement désignés par les références 1 et 2. Le même effet peut être obtenu par des cylindroïdes, ou encore par un cylindre et un cylindroïde. La ligne de visée est représentée par une droite portant la référence 3 et l'oeil par 4.

Dans la forme d'exécution représentée par les figures 1 à 4, l'élément cylindrique 1 se substituant au guidon d'un dispositif de visée conventionnel est équipé en son centre d'un grain ou organe de visée 5 qui est positionné de toute manière appropriée, par trois entretoises 6 par exemple. Ce grain de visée 5 est situé à l'intérieur du cylindre 1 entre les extrémités de celui-ci et n'est en aucun cas disposé dans un des plans terminaux de ce cylindre 1. Ceci en raison de la protection contre les effets lumineux lateraux et les déformations éventuelles causées par des collisions ou de la poussière.

Dans cette forme d'exécution le cylindre 1 présente une section droite et ses extrémités sont situées dans des plans perpendiculaires à son axe longitudinal coincidant avec la ligne de visée 3.

La tranche du cylindre 1 observée par le tireur présente une gorge 7 destinée à recevoir une matière auto-luminescente, par exemple, fluorescente. Cette matière fluorescente 8 sera recouverte d'une matière translucide la protégeant des intempéries mais permettant la recharge ou l'échange, en temps opportun, de la matière fluorescente.

Le cylindre 1 est monté sur le canon de l'arme (ce terme étant à prendre dans son sens le plus large) par l'intermédiaire d'une pièce de stabilisation 9 du canon qui porte un axe hexagonal 10 sur lequel glisse la pièce 11 portant une plaque de base horizontale 12 supportant ce qu'il est convenu d'appeler les récipients 13 des axes 14 porteurs du cylindre 1. L'axe hexagonal 10 est supporté par la fourche horizontale 15.

Bien entendu d'autres montages du cylindre 1 sur le canon d'une arme à feu à tir tendu sont parfaitement possibles et les normes de ces armes à feu seront déterminantes pour le type de montage.

Le second élément du dispositif de visée selon l'invention est constitué par le cylindre 2 qui se substitue au cran de mire conventionnel. Ce cylindre, dont le diamètre est de préférence légèrement inférieur à celui du cylindre 1, comporte, comme le premier, du côté observé par le tireur, une gorge 7′ recevant également une matière auto-luminescente ou fluorescente 8′. Ce cylindre ou cylindroïde peut également étre équipé d'un grain de visée central.

Selon une particularité remarquable de l'invention, le cylindre 2, se substituant au cran de mire ou oeilleton conventionnel est coupé obliquement, du coté observé par le tireur, selon des plans obliques P ou P′ coupant respectivement l'axe du cylindre et le plan comportant la ligne de tir selon un angle situé entre 20° et 60° pour un droitier et 110° à 150° pour un gaucher, ces angles étant mesurés entre l'axe géométrique du cylindre et le plan de coupe précité (figures 5 et 6).

Le tireur apercevra dans l'obscurité ou dans la pénombre le cercle fluorescent et le grain de visée qui lui est associé et il n'apercevra un cercle régulier, fluorescent, que lorsque son oeil se trouvera dans l'axe géométrique du cylindre ou cylindroïde 2. Pour toutes les positions dans lesquelles la pupille de l'oeil du tireur n'est pas en alignement avec l'axe géométrique du cylindre 1, la coupe oblique du cylindre 2 fera apparaître une ellipse plus ou moins prononcée.

Le tireur est donc conscient que les cylindres ou cylindroïdes 1 et 2, ainsi que la pupille de son oeil sont sur un même axe lorsque la matière fluorescente, dont est pourvue la tranche du cylindre 2 qui fait face au tireur apparaït comme un cercle parfait ou sensiblement parfait. Cette première condition est donc essentielle pour que le tireur se rende compte que la position de son oeil est correcte par rapport à la droite 3 qui comprend l'axe géométrique des cylindres ou cylindroïdes 1 et 2. 1l lui reste à situer l'objectif sur la ligne de visée en s'aidant de la mise en position concentrique des cercles fluorescents ou luminescents apparaissant sur les tranches des cylindres ou cylindroïdes 1 et 2, qui lui feront face.

La mise en alignement, de nuit ou dans la pénombre, des éléments se substituant à un guidon et à un cran de mire ou oeilleton conventionnels est donc très considérablement facilitée par la conception originale du dispositif de visée selon l'invention. La conception de la coupe du cylindre 2 faisant apparaître du côté du tireur une ellipse ou un cercle selon que l'oeil du tireur se trouve hors de la ligne de visée ou correctement sur la ligne de visée, est une autre caractéristique très remarquable du dispositif de visée pour armes à feu à tir tendu ou courbe selon l'invention. Cette caractéristique est essentielle car elle permet une visée intuitive et garantit une position de l'oeil correcte par rapport à l'arme ce qui évite de nombreuses erreurs de visée dues notamment à une inclinaison latérale de l'arme.

Le plan de coupe qui donne lieu aux figures schématiques 5 et 6 détermine pour un droitier et un gaucher des plans qui sont complémentaires entre eux. Dans le cas de la figure 5, l'angle est conçu pour permettre à un droitier de vérifier l'alignement nécessaire entre la pupille de son oeil le cylindre 2 et le cylindre 1.

La figure 6 montre un angleα′ conçu pour un tireur gaucher, les plans de coupe étant respectivement P et P′.

Le cylindre 2 peut étre monté de toute manière appropriée sur l'arme en fonction du type d'arme. Selon la figure 1, le cylindre 2 est monté sur une fourche verticale 16 portant la pièce de zérotage en site 17.

De la description qui vient d'être donnée d'un dispositif de visée selon l'invention, on remarquera qu'il y a inversion entre un cran de mire faisant partie de la hausse et un guidon jusqu'ici toujours monté à l'extrémité du canon de l'arme.

Il est évident pour le reste que l'invention n'est en aucune manière limitée à la forme d'exécution qui vient d'en être donnée à titre d'exemple et que bien des modifications pourraient y étre apportées. Comme il a déjà été dit plus haut, le type de montage des cylindres ou cylindroïdes 1 et 2 est immédiatement fonction du type d'arme auquel le dispositif de visée s'applïque. En ce qui concerne les armes à tir courbe, tels que les mortiers, et d'autres armes de ce genre, le dispositif de visée selon l'invention s'applique de manière similaire mais en faisant appel à des moyens de montage évidemment très différents. On remarquera enfin que la tranche des cylindres ou cylindroïdes observée par le tireur ne doit pas nécessairement être fluorescente. D'autres moyens de luminescence peuvent être imaginés.

Il est, à cet égard, parfaitement possible d'alimenter par une batterie à courant continu, des éléments luminescents ou lumineux appropriés.

Une variante du dispositif est illustrée à la figure 7 où on voit que le cylindre 1 constituant le guidon du dispositif de visée est également coupé obliquement à son extrêmité dirigée vers l'oeil 4 du tireur. Ce cylindre 1 est positioné de telle sorte que les grands axes des ellipses formées par les ouvertures arrières du cylindre 1 et du cylindre 2 forment un angle entre eux, angle de préférence égal à 90°

Dans une telle exécution le tireur voit en approchant son oeil de la ligne de visée tout d'abord deux ellipses constituées par les bords des cylindres 2 et 1 respectivement, puis rapprochant son oeil de la ligne de visée les ellipses a et b se rapprochent de cerles et lorsque l'oeil 4 du tireur est exactement sur la ligne de visée (fig. 9) les deux ellipses a et b sont confondues en une seule. Il ne reste plus alors au tireur qu'à faire coïncider le grain de visée 5 avec le but.

Dans ce dispositif de visée le cylindre 2 ne doit pas forcément être placé à proximité de l'oeil du tireur, on peut avantageusement placer ce cylindre 2, par exemple, aux deux tiers de la distance séparant l'oeil 4 du cylindre 1. Il est important de remarquer que la visée se faisant d'une façon géométrique, il n'est plus nécessaire de rechercher une ligne de visée de longueur maximale. Ceci permet de placer le cylindroïde 2 à proximité de la chambre d'éjection des douilles profitant ainsi de l'éclairage que celles-ci provoquent en s'éjectant pour recharger de façon passive la matière auto-luminescente.

L'utilisation de cylindres 1,2 d'une longueur non négligeable, environ 2 à 6 cm par exemple, permet une concentration des rayons lumineux sur la ligne de visée et augmente ainsi la visibilité du but.

De plus le plan contenant la face arrière du cylindre 2 remplaçant le cran de mire est de préférence contenu dans un plan perpendiculaire a un plan perpendiculaire au plan de symétrie longitudinal de l'arme ce qui facilite la visée lors de l'épaulement de cette arme.

Une conséquence de ce dispositif de visée original est que les deux cylindres 1,2 peuvent être solidaires du canon, le réglage de la distance au but (correction de la courbure de la trajectoire) s'effectue en déplaçant le grain de mire, ou tout autre dispositif reprenant la fonction de celui-ci, par exemple un guidon muni de matière auto-luminescente, dans le plan de symétrie de l'arme; à ce moment là le grain de mire n'est plus situé sur l'axe desdits cylindres 1,2.

## Revendications

1. Dispositif de visée pour armes à feu à tir tendu tel que fusils, fusils mitrailleurs légers et lourds, mitrailleuses, pistolets, armes antichars légères etc., ou à tir courbe tels que mortiers etc., caractérisé par la combinaison sur l'arme d'éléments se substituant l'un a un cran de mire et l'autre à un guidon, constitués tous deux par des cylindres (1) et (2); par le fait qu au moins le cylindre (2) situé du côté de la crosse de l'arme présente une extrémité arrière, dirigée vers l'oeil du tireur, située dans un plan (P,P') formant un angle avec un plan perpendiculaire à l'axe longitudinal de ce cylindre, de telle sorte qu'un tireur n'appercevera un cercle régulier que lorsque son oeil se trouvera dans l'axe géométrique du cylindre (2); par le fait que le cylindre (1) situé a proximité de l'extrémité du canon de l'arme présente une extrémité arrière, dirigée vers l'oeil du tireur, située dans un plan (P,P') formant un angle avec un plan perpendiculaire à l'axe de ce cylindre ainsi qu'avec le plan contenant l'extrémité arrière de l'autre cylindre (2); par le fait que les plans (P,P') forment chacun un angle avec le plan perpendiculaire à l'axe des cylindres (1,2) compris entre 20 et 60°, respectivement 110 et 150°; et par le fait que la tranche arrière, dirigée vers l'oeil du tireur, des deux cylindres (1,2) comporte une gorge (8,8') remplie d'une matière autoluminescente (7,7') pour faciliter la visée de nuit.

2. Dispositif selon la revendication 1, caractérisé en ce que les plans (P) contenant les extrémités arrières des cylindres (1,2) forment un angle de 90° entre eux.

3. Dispositif selon l'une des revendications 1 à 2, caractérisé par le fait qu'il comporte un grain de visée (5), ou tout autre dispositif reprenant la fonction de celui-ci situé dans le plan de symétrie de l'arme.

4. Dispositif selon la revendication 1, caractérisé en ce qu'au moins le cylindre (1) se substituant au guidon présente un grain de visée (5) ou un autre dispositif reprenant la fonction de celui-ci, situé sur son axe et entre ses deux extrémités. Ceci en raison de la protection contre les effets lumineux lateraux et les déformations éventuelles causées par des collisions ou de la poussière.

5. Dispositif de visée selon l'une des revendications précédentes, caractérisé en ce que le grain de visée (5), ou son équivalent, est pourvu d'une matière auto-luminescente du côté qui est observé par le tireur.

6. Dispositif de visée selon la revendication 5, caractérisé en ce que la matière luminescente précitée est une matière fluorescente.

7. Dispositif de visée selon l'une des revendications 1, 5 ou 6, caractérisé en ce que la matière auto-luminescente est disposée à l'intérieur de la gorge (7-7') ménagée dans la tranche des cylindres, respectivement au centre du grain de visée (5), ou dans la cavité, côté de l'oeil du tireur, formant le corps de son équivalent.

8. Dispositif de visée selon l'une des revendications 1 à 7, caractérisé en ce que l'angle (α) situé entre 20° et 60° est prévu pour un droitier, et l'angle (α') situé entre 110° et 150° est prévu pour un gaucher.

9. Dispositif selon l'une des revendications précédentes caractérisé en ce que la face arrière oblique du cylindre (2) remplaçant le cran de mire est située dans un plan perpendiculaire à un plan perpendiculaire au plan de symétrie longitudinal de l'arme.

10. Dispositif selon l'une des revendications précédentes, caractérisé par le fait que le point de mire, ou son équivalent, est déplaçable dans le plan de symétrie de l'arme, modifiant sa position par rapport à la ligne de visée, pour régler la distance de tir.

## Claims

1. Sighting device for fire arms for direct shooting such as rifles, light and heavy machine guns, pistols and antitank arms and so on, or for indirect shooting such as mortars and so on, characterized by the combination on the weapon of elements which substitute themselves the one to an aiming notch and the other to a foresight, both constituted by cylinders 1 and 2; by the fact that at least the cylinder 2 located towards the butt of the arm presents a rear end, directed towards the eye of the shooter located in a plan P, P' forming an angle with a plan perpendicular to the longitudinal axis of this cylinder, so that a shooter will see a regular circle only when its eye will be located in the geometrical axis of the cylinder 2; by the fact that the cylinder 1 located at the vicinity of the end of the barrel of the arm presents a rear end, directed towards the shooter's eye, located in a plan P,P' forming an angle with the plan perpendicular to the axis of this cylinder as well as with the plan containing the rear end of the other cylinder 2; by the fact that the plans P,P' form each an angle with the plan perpendicular to the axis of the cylinders 1,2 comprised between 20° and 60°, respectively 110° and 150°; and by the fact that the rear edge, directed towards the eye of the shooter, of both said cylinders 1,2 comprises a groove 8,8' filled with an autoluminescent material 7,7' to facilitate the night sighting.

2. Device according to claim 1, characterized in that the plans P containing the rear ends of the cylinders 1,2 form an angle of 90° between them.

3. Device according to one of claims 1 and 2, characterized by the fact that it comprises a sighting spot 5 or any other device having the same function, located in a plan of symetry of the arm.

4. Device according to claim 1, characterized by the fact that at least the cylinder 1, which is substituted to the foresight, has a sighting spot 5 or any other device having this function, located on its axis and between its two ends, this in order to protect against the lateral lumineous reflections and the possible deformations caused by the collisions or of the dust.

5. Sighting device according to one of the preceeding claims, characterized by the fact that the sighting spot 5 or its equivalent is provided with an autoluminescent material on the side from which it is observed by the shooter.

6. Sighting device according to claim 5, characterized in that the precited luminescent material is a fluorescent material.

7. Sighting device according to one of the claims 1,5 or 6, characterized in that the autoluminescent material is located within the groove 7,7' provided in the edge of the cylinders, respectively at the center of the sighting spot 5 or in the recess, towards the eye of the shooter, forming the body of its equivalent.

8. Sighting device according to one of the claims 1 to 7, characterized in that the angle α comprised between 20° and 60° is intended for a right hand shooter, and the angle α' comprised between 110° and 150° is provided for a left hand shooter.

9. Device according to one of the preceeding claims, characterized by the fact that the rear inclined face of the cylinder 2 replacing the aiming notch is located in a plan perpendicular to the plan which is perpendicular to the longitudinal symetric plan of the arm.

10. Device according to one of the preceeding claims, characterized by the fact that the aiming notch or its equivalent is displaceable in the symetry plan of the arm modifying its position with respect to the sighting line, in order to adjust the shooting distance.

## Patentansprüche

1. Visiervorrichtung für Flachfeuerwaffen wie Gewehre, leichte und schwere Sturmgewehre, Maschinengewehre, Pistolen, leichte Panzerabwehrwaffen usw. oder Steilfeuerwaffen wie Mienenwerfer usw., dadurch gekennzeichnet, daß auf der Waffe Elemente kombiniert sind, von denen eines an die Stelle einer Visierkimme und das andere an die eines Visierkorns tritt, wobei beide aus Zylindern (1) und (2) bestehen; dadurch, daß zumindest der Zylinder (2), der auf der Seite des Kolbens der Waffe gelegen ist, ein hinteres, zum Auge des Schützen hin gerichtetes Ende aufweist, das in einer Ebene (P, P') angeordnet ist, die mit einer zur Längsachse dieses Zylinders senkrechten Ebene einen Winkel einschließt, sodaß ein Schütze einen regelmäßigen Kreis nur dann erkennt, wenn sich sein Auge in der geometrischen Achse des Zylinders (2) befindet; dadurch, daß der in der Nähe des Endes des Laufs der Waffe gelegene Zylinder (1), ein hinteres, zum Auge des Schützen hin gerichtetes Ende aufweist, das in einer Ebene (P, P') liegt, die mit einer zur Achse dieses Zylinders senkrechten Ebene sowie mit der das hintere Ende des anderen Zylinders (2) enthaltenden Ebene einen Winkel einschließt; dadurch, daß die Ebenen (P, P') jeweils einen Winkel mit der zur Achse der Zylinder (1,2) senkrechten Ebene einschließen, der zwischen 20 und 60° bzw. 110 und 150° liegt; und dadurch, daß der hintere, zum Auge des Schützen gerichtete Abschnitt der beiden Zylinder (1,2) eine Hohlkehle bzw. Nut (8, 8') aufweist, die mit einem selbstleuchtenden Material (7, 7') gefüllt ist, um das Anvisieren in der Nacht zu erleichtern.

2. Vorrichtung nach Anspruch 1, dadurch gekennzeichnet, daß die Ebenen (P), welche die hinteren Enden der Zylinder (1,2) enthalten, miteinander einen Winkel von 90° einschließen.

3. Vorrichtung nach einem der Ansprüche 1 bis 2, dadurch gekennzeichnet, daß sie ein Anvisierkorn (5) oder jegliche andere Vorrichtung, die deren Funktion übernimmt, umfaßt, das in der Symetrieebene der Waffe liegt.

4. Vorrichtung nach Anspruch 1, dadurch gekennzeichnet, daß zumindest der Zylinder (1), der an Stelle des Visierkorns steht, ein Anvisierkorn (5) oder eine andere Vorrichtung, die dessen Funktion übernimmt, aufweist, das auf seiner Achse und zwischen seinen beiden Enden angeordnet ist. Das aus Gründen des Schutzes gegen laterale Lichteinwirkungen und eventuelle Deformationen, die durch Stöße oder Staub verursacht werden.

5. Visiervorrichtung nach einem der vorhergehenden Ansprüche, dadurch gekennzeichnet, daß das Anvisierkorn (5) oder sein Äquivalent auf der Seite, die vom Schützen beobachtet wird, mit einem selbstleuchtenden Material versehen ist.

6. Visiervorrichtung nach Anspruch 5, dadurch gekennzeichnet, daß das obengenannte leuchtende Material ein fluoreszierendes Material ist.

7. Visiervorrichtung nach einem der Ansprüche 1, 5 oder 6, dadurch gekennzeichnet, daß das selbstleuchtende Material sich im Inneren der Hohlkehle bzw. Nut (7-7') befindet, die im Abschnitt der Zylinder angeordnet ist, bzw. im Zentrum des Anvisierkorns (5), oder in der Aushöhlung auf der Seite des Auges des Schützen, die den Körper seines Äquivalents bildet.

8. Visiervorrichtung nach einem der Ansprüche 1 bis 7, dadurch gekennzeichnet, daß der zwischen 20° und 60° liegende Winkel (α) für einen Rechtshänder und der zwischen 110° und 150° liegende Winkel (α') für einen Linkshänder vorgesehen ist.

9. Vorrichtung nach einem der vorhergehenden Ansprüche, dadurch gekennzeichnet, daß die hintere Schrägfläche des Zylinders (2), der die Visierkimme ersetzt, in einer Ebene liegt, die zu einer Ebene senkrecht steht, die zur Längs-Symetrieachse der Waffe senkrecht steht.

10. Vorrichtung nach einem der vorhergehenden Ansprüche, dadurch gekennzeichnet, daß der Visierpunkt, oder sein Äquivalent, in der Symetrieebene der Waffe verschiebbar ist, wodurch seine Position bezüglich der Visierlinie verändert wird, um den Schießabstand einzustellen.
